# EUROPÄISCHE PATENTANMELDUNG

(11) **EP 4 636 960 A1**
(43) Veröffentlichungstag der Anmeldung: **22.10.2025**
(21) Anmeldenummer: 24171323.9
(22) Anmeldetag: 19.04.2024
(51) Int. Cl.: H01R 13/6595, H01R 13/6582, H01R 24/50, H01R 24/86, H01R 43/20, H01R 13/41, H01R 12/58, H01R 12/71

(54) **LEITERPLATTENSTECKVERBINDER, LEITERPLATTENANORDNUNG UND VERFAHREN ZUR MONTAGE EINES LEITERPLATTENSTECKVERBINDERS**

(71) Anmelder: Rosenberger Hochfrequenztechnik GmbH & Co. KG, 83413 Fridolfing (DE)
(72) Erfinder: Schichl, Markus, 83413 Fridolfing (DE); Huber, Simon, 83413 Fridolfing (DE); Posselt, Johannes Julian, 83413 Fridolfing (DE)
(74) Vertreter: Lorenz, Matthias

(57) **Zusammenfassung**

Die Erfindung betrifft einen Leiterplattensteckverbinder (1) mit einer ersten Schnittstelle (2) zur elektrischen und mechanischen Verbindung mit einer elektrischen Leiterplatte (3), aufweisend ein elektrisch leitfähiges Außengehäuse (10), einen zumindest abschnittsweise in dem Außengehäuse (10) aufgenommenen, elektrisch isolierenden Kontaktträger (8) für wenigstens ein elektrisches Kontaktelement (5) und wenigstens ein an dem Kontaktträger (8) befestigtes Au-ßenleiterverbindungselement (7). Das Außenleiterverbindungselement (7) weist zur elektrischen und mechanischen Verbindung mit der elektrischen Leiterplatte (3) wenigstens einen in der ersten Schnittstelle (2) angeordneten, ersten Kontaktierungsabschnitt (6) auf, sowie wenigstens einen in lateraler Richtung (y) elastischen, zweiten Kontaktierungsabschnitt (14) zur elektrischen und mechanischen Kontaktierung einer Innenmantelfläche (15) des Außengehäuses (10).

## Beschreibung

Die Erfindung betrifft einen Leiterplattensteckverbinder mit einer ersten Schnittstelle zur elektrischen und mechanischen Verbindung mit einer elektrischen Leiterplatte, aufweisend ein elektrisch leitfähiges Außengehäuse, einen elektrisch isolierenden Kontaktträger und wenigstens ein Außenleiterverbindungselement, gemäß dem Oberbegriff des Anspruchs 1.

Die Erfindung betrifft ferner eine Leiterplattenanordnung, aufweisend eine elektrische Leiterplatte und einen mit der Leiterplatte elektrisch und mechanisch verbundenen Leiterplattensteckverbinder.

Außerdem betrifft die Erfindung ein Verfahren zur Montage eines zur elektrischen und mechanischen Verbindung mit einer elektrischen Leiterplatte ausgebildeten Leiterplattensteckverbinders.

Leiterplattensteckverbinder dienen dazu, elektrische Verbindungen mit zumindest einer elektrischen Leiterplatte (auch: PCB, "Printed Circuit Board") herzustellen, um den Austausch von Daten und Energie zwischen der Leiterplatte und einer oder mehreren weiteren elektrischen Baugruppen zu ermöglichen. Ein Leiterplattensteckverbinder kann sich beispielsweise dazu eignen, ein elektrisches Kabel mit der elektrischen Leiterplatte zu verbinden oder um eine weitere elektrische Leiterplatte oder eine sonstige elektrische Baugruppe unmittelbar an die elektrische Leiterplatte anzuschließen.

Insbesondere in der Hochfrequenztechnik ist es mitunter entscheidend, eine elektromagnetisch abgeschirmte Signalübertragung sicherzustellen. Hierfür ist eine zuverlässige Masse- bzw. Schirmungsübergabe zwischen der elektrischen Leiterplatte und dem Leiterplattensteckverbinder erforderlich. Häufig weisen Leiterplattensteckverbinder zur Abschirmung ein metallisches Außengehäuse auf, das mit einem Masseanschluss der elektrischen Leiterplatte verbindbar ist. Innerhalb des Außengehäuses ist in der Regel ein dielektrischer Kontaktträger zur Aufnahme wenigstens eines elektrischen Kontaktelements angeordnet.

Als Beispiel für eine Schirmanbindung eines Leiterplattensteckverbinders sei exemplarisch auf die US 10,439,335 B2 verwiesen, die eine stirnseitige, in Axialrichtung elastische Schirmanbindung vorschlägt. Hierzu ist ein von dem Außengehäuse separates elastisches Verbindungselement vorgesehen, welches einen wiederum separaten, stiftförmigen Massekontakt mit dem Außengehäuse verbindet.

Die bekannten Außenleiteranbindungen sind in der Regel aufwendig in Fertigung und Montage und sind daher insbesondere im Hinblick auf eine wirtschaftliche Herstellbarkeit des Leiterplattensteckverbinders im Rahmen einer Massenfertigung problematisch. Daher besteht Bedarf für alternative Möglichkeiten einer Außenleiter- bzw. Schirmanbindung eines Leiterplattensteckverbinders.

In Anbetracht des bekannten Stands der Technik besteht die Aufgabe der vorliegenden Erfindung darin, einen Leiterplattensteckverbinder bereitzustellen, der eine zuverlässige und vorzugsweise einfach herstell- und montierbare Außenleiteranbindung an die elektrischen Leiterplatte ermöglicht.

Der vorliegenden Erfindung liegt auch die Aufgabe zugrunde, eine Leiterplattenanordnung aus einer elektrischen Leiterplatte und einem Leiterplattensteckverbinder bereitzustellen, der eine zuverlässige und vorzugsweise einfach herstell- und montierbare Außenleiteranbindung an die elektrische Leiterplatte ermöglicht.

Außerdem liegt der Erfindung die Aufgabe zugrunde, ein Verfahren zur Montage eines Leiterplattensteckverbinders bereitzustellen, um einen Leiterplattensteckverbinder mit zuverlässiger Außenleiteranbindung vorzugsweise einfach und wirtschaftlich herzustellen.

Die Aufgabe wird für den Leiterplattensteckverbinder mit den in Anspruch 1 aufgeführten Merkmalen gelöst. Hinsichtlich der Leiterplattenanordnung wird die Aufgabe durch die Merkmale des Anspruchs 14 und für das Verfahren zur Montage des Leiterplattensteckverbinders durch Anspruch 15 gelöst.

Die abhängigen Ansprüche und die nachfolgend beschriebenen Merkmale betreffen vorteilhafte Ausführungsformen und Varianten der Erfindung.

Die Erfindung betrifft einen Leiterplattensteckverbinder mit einer ersten Schnittstelle zur elektrischen und mechanischen Verbindung mit einer elektrischen Leiterplatte.

Besonders vorteilhaft, jedoch nicht ausschließlich, kann sich die Erfindung zur Verwendung mit Rundsteckverbindern eignen, wie beispielsweise ein M8, M12, M23 oder sonstiger Rundsteckverbinder. Grundsätzlich können der Leiterplattensteckverbinder und dessen Steckverbinderkomponenten aber eine beliebige Geometrie bzw. einen beliebigen Querschnitt aufweisen.

Der Leiterplattensteckverbinder kann als beliebiger Steckverbindertyp ausgebildet sein. Beispielsweise kann die Erfindung für einpolige oder mehrpolige Leiterplattensteckverbindern vorgesehen sein. Der Leiterplattensteckverbinder wird nachfolgend im Wesentlichen als mehrpoliger Steckverbinder beschrieben, was jedoch nicht einschränkend zu verstehen ist - bei dem Leiterplattensteckverbinder kann es sich beispielsweise auch um einen einpoligen, koaxialen Steckverbinder handeln.

Der Leiterplattensteckverbinder kann zur elektrischen Datenübertragung und/oder zur elektrischen Energieübertragung eingerichtet sein. Vorzugsweise handelt es sich um einen Leiterplattensteckverbinder für die Hochfrequenztechnik, zur Übertragung von elektrischen Daten mit hohen Datenraten.

Besagte "erste Schnittstelle" ist vorzugsweise für eine unmittelbare Verbindung mit der elektrischen Leiterplatte ausgebildet.

Vorzugsweise ist die erste Schnittstelle an einem ersten Ende des Leiterplattensteckverbinders angeordnet.

Die erste Schnittstelle kann optionale mechanische Verbindungsmittel aufweisen, wie beispielsweise Rastelemente zur Verrastung mit Gegenrastelementen der elektrischen Leiterplatte, mechanische Kodierungsmittel zur Sicherstellung einer definierten Ausrichtung bzw. Orientierung des Leiterplattensteckverbinders relativ zu der elektrischen Leiterplatte, Riegelelemente zur Blockierung der Bewegung des mit der Leiterplatte verbundenen Leiterplattensteckverbinders in zumindest einem Freiheitsgrad (z. B. einen in eine Aufnahme der Leiterplatte einfügbaren Zentrierstift), Einführ- und Positionierungsmittel und/oder Distanzhalter bzw. Standfüße. Die Erfindung eignet sich zur Verwendung mit beliebigen Schnittstellenarten.

Erfindungsgemäß weist der Leiterplattensteckverbinder ein elektrisch leitfähiges Außengehäuse auf.

Das elektrisch leitfähige Außengehäuse ist vorzugsweise ein metallisches Außengehäuse, besonders bevorzugt ein aus einem Metall gefertigtes Druckgussteil oder Drehteil.

Das Außengehäuse kann eine oder mehrere mechanische Schnittstellen aufweisen, um den Leiterplattensteckverbinder mit der elektrischen Leiterplatte, einem die elektrische Leiterplatte umgebenden Baugruppengehäuse, einem elektrischen Kabel oder einer sonstigen elektrischen Einrichtung zu verbinden. Bei der mechanischen Schnittstelle kann es sich beispielsweise um eine Schraubverbindung handeln (z. B. um ein Außengewinde des Außengehäuses zur Verbindung mit einer Schraubenmutter oder einem sonstigen hülsenförmigen, ein Innengewinde aufweisenden Schraubelement). Grundsätzlich kann sich die Erfindung zur Verwendung mit einem beliebigen Außengehäuse eignen und ist nicht auf eine spezifische Bauform beschränkt zu verstehen.

Vorzugsweise ist das Außengehäuse zumindest im Wesentlichen hülsenförmig bzw. zylindrisch ausgebildet und eingerichtet, eine elektromagnetische Abschirmung für den Leiterplattensteckverbinder bereitzustellen.

An dieser Stelle sei erwähnt, dass der Begriff "Außengehäuse" nicht ausschließen soll, dass um das "Außengehäuse" herum gegebenenfalls auch noch ein weiteres oder mehrere weitere Gehäuseelemente des Leiterplattensteckverbinders vorgesehen sind, unabhängig davon, ob diese elektrisch leitfähig oder elektrisch isolierend ausgebildet sind. Beispielsweise kann gegebenenfalls ein das Außengehäuse umgebendes Isoliergehäuse zur Sicherstellung eines Berührschutzes vorgesehen sein.

Das Außengehäuse kann gegebenenfalls auch mehrteilig ausgebildet sein (beispielsweise aus zwei miteinander verbindbaren Gehäuseschalen). Vorzugsweise ist allerdings ein einstückiges bzw. einteiliges Außengehäuse vorgesehen.

Erfindungsgemäß weist der Leiterplattensteckverbinder außerdem einen zumindest abschnittsweise in dem Außengehäuse aufgenommenen, elektrisch isolierenden Kontaktträger für wenigstens ein elektrisches Kontaktelement auf.

Der elektrisch isolierende Kontaktträger ist vorzugsweise zumindest im Wesentlichen in dem Außengehäuse aufgenommen, insbesondere in einer Durchgangsbohrung oder einer sonstigen Durchführung in dem Außengehäuse.

Es kann vorgesehen sein, dass der Kontaktträger verliersicher in dem Außengehäuse aufgenommen ist, vorzugsweise formschlüssig, kraftschlüssig und/oder stoffschlüssig in dem Außengehäuse befestigt ist. Das Außengehäuse kann insbesondere einen oder mehrere axiale Anschläge aufweisen, um eine axiale Bewegungsbegrenzung des Kontaktträgers zu ermöglichen. Der Kontaktträger kann hierzu beispielsweise eine oder mehrere außenmantelseitige Erhebungen aufweisen, wie u. a. einen vollständig umlaufenden Befestigungsflansch, eine in Umfangsrichtung umlaufende Stufe oder einen sonstigen außenmantelseitigen Vorsprung.

Optional können zwischen dem Außengehäuse und dem Kontaktträger eines oder mehrere Dichtelemente, beispielsweise Dichtringe, vorgesehen sein, um das Eindringen von Fluiden und/oder Verschmutzungen in den Innenraum des Leiterplattensteckverbinders zu verhindern.

Der Kontaktträger dient vorzugsweise zur Befestigung der elektrischen Kontaktelemente des Leiterplattensteckverbinders und kann hierzu beispielsweise eine oder mehrere Kontaktkammern zur Aufnahme jeweils eines oder mehrerer Kontaktelemente aufweisen (vorzugsweise genau eine Kontaktkammer pro Kontaktelement). Vorzugsweise verlaufen die Kontaktkammern vollständig durch den Kontaktträger, so dass eine beidseitige Kontaktierung des in dem Kontaktträger aufgenommenen Kontaktelements erfolgen kann.

Optional können zur Abschirmung der einzelnen Kontaktelemente Schirmungsbleche, z. B. ein Schirmungsstern) in dem Kontaktträger vorgesehen sein.

Das wenigstens eine elektrische Kontaktelement kann in dem Kontaktträger befestigt sein (insbesondere innerhalb besagter Kontaktkammer). Vorzugsweise kann das elektrische Kontaktelement zumindest in axialer Richtung in dem Kontaktelement verriegelt sein, beispielsweise durch eine Stufe oder einen Rasthaken in der entsprechenden Kontaktkammer, durch eine Pressverbindung zwischen Kontaktkammer und Kontaktelement oder eine sonstige Befestigungstechnik.

Das elektrische Kontaktelement kann grundsätzlich beliebig ausgebildet sein und kann auch als "Innenleiterkontaktelement" bezeichnet werden. Das elektrische Kontaktelement kann beispielsweise als Stanz-Biegeteil oder Drehteil ausgebildet sein.

Insbesondere kann vorgesehen sein, dass sich das elektrische Kontaktelement bis in die erste Schnittstelle des Leiterplattensteckverbinders erstreckt und im Bereich der ersten Schnittstelle zur elektrischen und mechanischen Verbindung mit der elektrischen Leiterplatte ausgebildet ist. Hierzu kann das elektrische Kontaktelement beispielsweise zumindest im Bereich der ersten Schnittstelle als Kontaktstift für eine Press- und/oder Lötverbindung mit der elektrischen Leiterplatte ausgebildet sein, wobei grundsätzlich aber beliebige Verbindungstechniken zur Verbindung mit der elektrischen Leiterplatte im Bereich der ersten Schnittstelle vorgesehen sein können.

Erfindungsgemäß weist der Leiterplattensteckverbinder wenigstens ein an dem Kontaktträger befestigtes Außenleiterverbindungselement auf.

Bei dem Außenleiterverbindungselement handelt es sich vorzugsweise um ein von dem Kontaktträger und dem Außengehäuse unabhängiges Bauteil.

Erfindungsgemäß ist vorgesehen, dass das Außenleiterverbindungselement zur elektrischen und mechanischen Verbindung mit der elektrischen Leiterplatte wenigstens einen in der ersten Schnittstelle angeordneten ersten Kontaktierungsabschnitt aufweist.

Besagter "erster Kontaktierungsabschnitt" des Außenleiterverbindungselements kann beispielsweise als Kontaktstift ausgebildet sein, beispielsweise als ein Kontaktstift für eine Pressverbindung (u. a. "Pressfit") und/oder Lötverbindung mit der elektrischen Leiterplatte. Grundsätzlich kann allerdings eine beliebige Verbindungstechnik zur Verbindung mit der elektrischen Leiterplatte vorgesehen sein. Beispielsweise kann der erste Kontaktierungsabschnitt des Außenleiterverbindungselements auch als SMD-Lötkontakt ausgebildet sein (dies kann alternativ oder ergänzend entsprechend auch für das elektrische Kontaktelement gelten).

Vorzugsweise ist der erste Kontaktierungsabschnitt für eine unmittelbare elektrische und mechanische Verbindung mit der elektrischen Leiterplatte eingerichtet.

Erfindungsgemäß weist das Außenleiterverbindungselement wenigstens einen in lateraler Richtung elastischen, zweiten Kontaktierungsabschnitt zur elektrischen und mechanischen Kontaktierung einer Innenmantelfläche des Außengehäuses auf.

Das Außenleiterverbindungselement kann somit vorteilhaft dazu verwendet werden, eine Masse- bzw. Außenleiterverbindung zwischen der elektrischen Leiterplatte und dem Außengehäuse des Leiterplattensteckverbinders herzustellen. Vorzugsweise ist das Außenleiterverbindungselement hierzu unmittelbar mit der elektrischen Leiterplatte und unmittelbar mit dem Au-ßengehäuse des Leiterplattensteckverbinders verbunden.

Vorzugsweise sind der erste Kontaktierungsabschnitt und der zweite Kontaktierungsabschnitt voneinander beabstandet und besonders bevorzugt im Bereich verschiedener (insbesondere gegenüberliegender) Endabschnitte des Außenleiterverbindungselements angeordnet.

Bei dem Außenleiterverbindungselement handelt es sich vorzugsweise um ein einstückiges Bauteil, insbesondere um ein Stanz-Biegeteil. Grundsätzlich kann das Außenleiterverbindungselement allerdings auch mehrteilig ausgebildet sein (weniger bevorzugt). Es können sich außerdem beliebige Herstellverfahren zur Ausbildung des Außenleiterverbindungselements eignen.

Dadurch, dass es sich bei dem Außenleiterverbindungselement um ein einstückiges Bauteil handelt, das einerseits eine (in der Regel stirnseitige) Verbindung mit der elektrischen Leiterplatte und andererseits eine laterale bzw. radiale Verbindung mit dem Außengehäuse des Leiterplattensteckverbinders herstellt, können das Außenleiterverbindungselement, und damit auch der Leiterplattensteckverbinder selbst, einfach herstell- und montierbar sein. Durch die Elastizität des zweiten Kontaktierungsabschnittes kann außerdem eine vibrationsstabile und toleranzausgleichende Kontaktierung ermöglicht werden.

In einer vorteilhaften Weiterbildung der Erfindung kann vorgesehen sein, dass das wenigstens eine Außenleiterverbindungselement zumindest abschnittsweise in einer Ausnehmung des Kontaktträgers aufgenommen ist.

Bei besagter Ausnehmung handelt es sich vorzugsweise um eine seitlich zugängliche Ausnehmung, beispielsweise um eine in Axialrichtung verlaufende, längliche Ausnehmung (z. B. eine Befestigungsnut), innerhalb einer Außenmantelfläche des Kontaktträgers.

Das Außenleiterverbindungselement kann auf diese Weise besonders einfach mit dem Kontaktträger verbindbar bzw. an dem Kontaktträger montierbar sein. Beispielsweise kann das Außenleiterverbindungselement unmittelbar lateral bzw. in Radialrichtung montierbar sein (eine Montage in Axialrichtung, ausgehend von der ersten Schnittstelle, ist aber in der Regel bevorzugt.

Durch eine seitlich zugängliche Ausnehmung kann der zweite Kontaktierungsabschnitt des Au-ßenleiterverbindungselements optimal für die Kontaktierung mit der Innenmantelfläche des Au-ßengehäuses zugänglich sein.

An dieser Stelle sei erwähnt, dass eine Ausnehmung in dem Kontaktträger zur Aufnahme des Außenleiterverbindungselements nicht unbedingt erforderlich ist. Grundsätzlich kann das Au-ßenleiterverbindungselement auch unmittelbar an bzw. auf der Außenmantelfläche des Kontaktträgers befestigbar sein, beispielsweise unter Verwendung von auf der Außenmantelfläche angeordneten Rastelementen oder ähnlichem.

Vorzugsweise ist das Außenleiterverbindungselement allerdings zumindest im Bereich des zweiten Kontaktierungsabschnittes in besagter Ausnehmung aufgenommen, insbesondere derart, dass der zweite Kontaktierungsabschnitt wenigstens im mechanisch entspannten Zustand des Außenleiterverbindungselements seitlich aus der Ausnehmung zur Kontaktierung des Au-ßengehäuses herausragt.

Gemäß einer Weiterbildung der Erfindung kann vorgesehen sein, dass das wenigstens eine Außenleiterverbindungselement zumindest eine Befestigungsklemme aufweist, mit der bzw. mit denen das Außenleiterverbindungselement an dem Kontaktträger kraftschlüssig befestigt ist. Die Befestigungsklemme ist vorzugsweise von dem ersten Kontaktierungsabschnitt und dem zweiten Kontaktierungsabschnitt beabstandet, kann gegebenenfalls aber auch in einem oder beiden der besagten Kontaktierungsabschnitte ausgebildet sein.

Die zumindest eine Befestigungsklemme ist vorzugsweise zwischen dem ersten Kontaktierungsabschnitt und dem zweiten Kontaktierungsabschnitt angeordnet (insbesondere in einem mittleren axialen Abschnitt des Außenleiterverbindungselements).

Die Befestigungsklemme kann für die unmittelbare Befestigung mit dem Kontaktträger einen oder mehrere elastische Befestigungsfinger aufweisen. Die Befestigungsfinger und/oder die Befestigungsklemme kann vorzugsweise ein U-förmiges Querschnittsprofil aufweisen.

Gemäß einer Weiterbildung der Erfindung kann vorgesehen sein, dass die zumindest eine Befestigungsklemme eine laterale Erhebung des Kontaktträgers seitlich kraftschlüssig umklammert.

Bei besagter lateraler Erhebung des Kontaktträgers kann es sich beispielsweise einen Befestigungsflansch, einen Befestigungssteg oder eine Befestigungsrippe auf der Außenmantelfläche des Kontaktträgers handeln.

Die zumindest eine Befestigungsklemme kann in ihrem montierten Zustand somit ausgehend von einem mechanisch entspannten Zustand entgegen einer elastischen Rückstellkraft aufgespreizt werden, was die kraftschlüssige Befestigung an dem Kontaktträger bewirken kann. An dieser Stelle sei erwähnt, dass das beschriebene Aufspreizen der Befestigungsklemme vorzugsweise keine plastische Verformung verursacht, wobei in Sonderfällen auch eine zusätzliche oder ggf. sogar ausschließlich plastische Verformung der Befestigungsklemme für die Montage an dem Kontaktträger vorgesehen sein kann.

Es kann alternativ oder zusätzlich zu einem Kraftschluss auch ein Formschluss oder zumindest eine Bewegungsbegrenzung in zumindest einem Freiheitsgrad zwischen Befestigungsklemme und Kontaktträger vorgesehen sein. Beispielsweise kann die laterale Erhebung eine Vertiefung zur Aufnahme der Befestigungsklemme aufweisen.

Gemäß einer Weiterbildung der Erfindung kann außerdem vorgesehen sein, dass die zumindest eine Befestigungsklemme in eine Ausnehmung des Kontaktträgers kraftschlüssig eingebracht ist, vorzugsweise in eine seitlich zugängliche Befestigungsnut innerhalb einer Außenmantelfläche des Kontaktträgers.

Die Befestigungsklemme kann somit in ihrem in der Ausnehmung montierten Zustand ausgehend von einem mechanisch entspannten Zustand entgegen einer elastischen Rückstellkraft komprimiert bzw. "zusammengedrückt" sein, was die kraftschlüssige Befestigung an bzw. in dem Kontaktträger bewirken kann. Die Befestigungsklemme kann sich hierfür insbesondere an gegenüberliegenden Wandungen der besagten Ausnehmung kraftschlüssig abstützen. Auch für diese Variante können optionale Bewegungsbegrenzungen bzw. ein Formschluss vorgesehen sein.

In einer Weiterbildung der Erfindung kann vorgesehen sein, dass das wenigstens eine Außenleiterverbindungselement und der Kontaktträger eine oder mehrere Rastverbindungen zur gegenseitigen Verrastung ausbilden.

Beispielsweise kann vorgesehen sein, dass das Außenleiterverbindungselement, insbesondere in einem mittleren axialen Abschnitt zwischen dem ersten Kontaktierungsabschnitt und dem zweiten Kontaktierungsabschnitt (gegebenenfalls aber auch in zumindest einem der Kontaktierungsabschnitte) ein Rastelement aufweist, wie beispielsweise Vor- und/oder Rücksprünge, die in korrespondierende Gegenrastelemente des Kontaktträgers einzurasten vermögen.

Die Rastverbindung kann insbesondere eingerichtet sein um sicherstellen, dass das Außenleiterverbindungselement in axialer Richtung gesichert ist, da eine Sicherung in lateraler Richtung in der Regel bereits durch das montierte Außengehäuse sichergestellt ist. Optional kann die Rastverbindung allerdings auch zur Sicherung in lateraler Richtung vorgesehen sein (beispielsweise für die Sicherstellung einer ausreichenden Verliersicherheit, wenn das Außenleiterverbindungselement in einem Auslieferungszustand des Leiterplattensteckverbinders bereits vormontiert ist).

In einer vorteilhaften Weiterbildung der Erfindung kann vorgesehen sein, dass der zweite Kontaktierungsabschnitt des Außenleiterverbindungselements zumindest eine in lateraler Richtung elastische Federlasche aufweist.

Der zweite Kontaktierungsabschnitt, insbesondere besagte Federlasche, kann ausgebildet sein, einen Punktkontakt (bevorzugt) oder einen Linienkontakt mit der Innenmantelfläche des Außengehäuses herzustellen. Die Federlasche kann hierfür gebogen ausgebildet sein. Beispielsweise kann die Federlasche eine Biegestelle aufweisen, um einen Linienkontakt auszubilden oder eine konvexe Wölbung ausbilden, um einen Punktkontakt bereitzustellen.

Es sei an dieser Stelle erwähnt, dass grundsätzlich aber auch ein flächiger Kontakt bzw. ein Flachkontakt für die Kontaktierung der Innenmantelfläche des Außengehäuses vorgesehen sein kann (weniger bevorzugt).

In einer besonders vorteilhaften Weiterbildung der Erfindung kann vorgesehen sein, dass ein freies Ende der Federlasche von der Innenmantelfläche des Außengehäuses wegweisend umgebogen ist.

Auf diese Weise vermag die Federlasche die Innenmantelfläche des Außengehäuses im montierten Zustand nicht mit dem freien Ende, sondern mit einem von dem freien Ende beabstandeten Kontaktbereich zu kontaktieren.

Durch das umgebogene freie Ende der Federlasche kann die Montage des Außengehäuses vereinfacht sein und außerdem sichergestellt werden, dass das Außenleiterverbindungselement im Rahmen der Montage nicht beschädigt wird, indem die Federlasche mit ihrem freien Ende an dem Außengehäuse unbeabsichtigt einhakt und anschließend verbogen wird.

In einer vorteilhaften Weiterbildung der Erfindung kann vorgesehen sein, dass mehrere der Au-ßenleiterverbindungselemente entlang des Umfangs des Kontaktträgers verteilt angeordnet sind.

Es kann eine beliebige Anzahl Außenleiterverbindungselemente im Rahmen des erfindungsgemäßen Leiterplattensteckverbinders vorgesehen sein. Es kann aber auch bereits ein einziges Außenleiterverbindungselement ausreichend sein. Vorzugsweise sind zumindest zwei voneinander beabstandete Außenleiterverbindungselemente entlang des Umfangs des Kontaktträgers verteilt angeordnet, beispielsweise aber auch drei, vier, fünf, sechs oder noch mehr Au-ßenleiterverbindungselemente. Durch die Bereitstellung einer entsprechenden Redundanz bei der Außenleiterverbindung kann der Außenleiterkontakt bzw. die Schirmübergabe elektrisch verbessert und außerdem auch toleranz- und ausfallsicherer gestaltet sein.

Insofern mehrere Außenleiterverbindungselemente entlang des Umfangs des Kontaktträgers verteilt angeordnet sind, sind diese vorzugsweise (aber nicht notwendigerweise) äquidistant verteilt.

In einer Weiterbildung der Erfindung kann auch vorgesehen sein, dass das Außenleiterverbindungselement entlang des Umfangs des Kontaktträgers zumindest teilweise umlaufend angeordnet ist.

Das Außenleiterverbindungselement kann beispielsweise um mehr als 180° des Umfangs des Kontaktträgers umlaufend angeordnet sein, beispielsweise um mehr als 220°, um mehr als 260°, um mehr als 300° oder um mehr als 340°. Das Außenleiterverbindungselement kann auch nahezu vollständig umlaufend um den Kontaktträger geschlossen und in diesem Fall geschlitzt sein (in der Art einer in Längsrichtung geschlitzten Hülse). Insofern das Außenleiterverbindungselement entlang des Umfangs des Kontaktträgers um mehr als 180° umlaufend angeordnet ist, ist dieses für die Montage vorzugsweise lateral und reversibel bzw. elastisch aufspreizbar. Das Außenleiterverbindungselement kann aber auch ausgehend von einer axialen Richtung an dem Kontaktträger montierbar sein.

Insbesondere die vorstehend erwähnte Befestigungsklemme kann entsprechend umlaufend um den Kontaktträger ausgebildet sein.

In einer Weiterbildung der Erfindung kann vorgesehen sein, dass der Leiterplattensteckverbinder eine von der ersten Schnittstelle verschiedene, zweite Schnittstelle aufweist.

Besagte zweite Schnittstelle kann zur elektrischen und mechanischen Verbindung mit einem korrespondierenden Gegensteckverbinder oder mit einer weiteren elektrischen Leiterplatte bzw. einer sonstigen elektrischen Baugruppe oder mit einem elektrischen Kabel ausgebildet sein.

Besagte "zweite Schnittstelle" ist vorzugsweise für eine unmittelbare Verbindung mit dem Gegensteckverbinder, der weiteren Leiterplatte, der elektrischen Baugruppe oder dem elektrischen Kabel ausgebildet.

Vorzugsweise ist die zweite Schnittstelle an einem von dem ersten Ende des Leiterplattensteckverbinders verschiedenen, zweiten Ende des Leiterplattensteckverbinders angeordnet.

An dieser Stelle sei erwähnt, dass der Leiterplattensteckverbinder geradlinig oder winklig ausgebildet sein kann (Winkelsteckverbinder), wobei die Mittelachse im winkligen Fall des Leiterplattensteckverbinders zwischen dem ersten Ende bzw. der ersten Schnittstelle und dem zweiten Ende bzw. der zweiten Schnittstelle abgeknickt ist (beispielsweise um 90°).

Die zweite Schnittstelle kann optionale mechanische Verbindungsmittel aufweisen, wie auch bereits hinsichtlich der ersten Schnittstelle beschrieben. Die Erfindung eignet sich zur Verwendung mit beliebigen Schnittstellenarten.

Vorzugsweise sind die in dem Kontaktträger aufgenommenen elektrischen Kontaktelemente ausgehend von der zweiten Schnittstelle kontaktierbar. Die Kontaktelemente können in der zweiten Schnittstelle beispielweise als Buchsen- oder Stiftkontakte ausgebildet sein, um korrespondierende Gegenkontaktelemente eines Gegensteckverbinders zu kontaktieren. Die Kontaktelemente können lösbar oder dauerhaft mit korrespondierenden Gegenkontaktelementen oder elektrischen Leitern des mit der zweiten Schnittstelle zu verbindenden Gegenparts verbindbar sein (beispielsweise können die Kontaktelemente im Bereich der zweiten Schnittstelle mit elektrischen Leitern eines elektrischen Kabels unmittelbar verbindbar sein).

Die Erfindung betrifft auch eine Leiterplattenanordnung, aufweisend eine elektrische Leiterplatte und einen Leiterplattensteckverbinder gemäß den vorstehenden und nachfolgenden Ausführungen, wobei die erste Schnittstelle des Leiterplattensteckverbinders mechanisch und elektrisch mit der elektrischen Leiterplatte verbunden ist, vorzugsweise unmittelbar verbunden ist.

Auf vorteilhafte Weise kann bei der vorgeschlagenen Leiterplattenanordnung eine Masse- bzw. Schirmanbindung mit technisch einfachen Maßnahmen toleranz- und vibrationsausgleichend durch Verwendung des vorgeschlagenen Außenleiterverbindungselements ermöglicht werden. Durch den vorgeschlagenen zweiten Kontaktierungsabschnitt, insbesondere durch entsprechend gefederte Kontaktlaschen bzw. Federlaschen, wie vorstehend bereits beschrieben, kann eine optimierte Schirm- bzw. Masseübertragung zwischen der elektrischen Leiterplatte und dem Außengehäuse erfolgen. Insbesondere kann dabei auf aufwendig herzustellende Wellenfedern oder ähnlich komplexe Bauteile oder Baugruppen vorteilhaft verzichtet werden.

Die Erfindung betrifft außerdem ein Verfahren zur Montage eines zur elektrischen und mechanischen Verbindung mit einer elektrischen Leiterplatte ausgebildeten Leiterplattensteckverbinders, aufweisend zumindest die folgenden Verfahrensschritte:
- Bereitstellen eines elektrisch isolierenden Kontaktträgers zur Aufnahme wenigstens eines elektrischen Kontaktelements;
- Bereitstellen wenigstens eines Außenleiterverbindungselements, das zur elektrischen und mechanischen Verbindung mit der elektrischen Leiterplatte wenigstens einen ersten Kontaktierungsabschnitt aufweist, und Befestigen des Außenleiterverbindungselements an dem Kontaktträger;
- Bereitstellen eines Außengehäuses und Montieren des Außengehäuses auf dem Kontaktträger, so dass wenigstens ein in lateraler Richtung elastischer zweiter Kontaktierungsabschnitt des Außenleiterverbindungselements eine Innenmantelfläche des Au-ßengehäuses elektrisch und mechanisch kontaktiert.

An dieser Stelle sei betont, dass die erwähnten Verfahrensschritte nicht unbedingt in der Reihenfolge durchgeführt werden müssen, in der sie in der Beschreibung oder in den Patentansprüchen erstmals beschrieben oder erwähnt sind. Es können daher beispielsweise einzelne Verfahrensschritte oder Gruppen von Verfahrensschritten untereinander austauschbar sein, wenn dies technisch nicht ausgeschlossen ist. Auch können Verfahrensschritte miteinander kombiniert, in separate Zwischenschritte aufgeteilt oder mit Zwischenschritten ergänzt werden. Das Verfahren ist mit den beschriebenen Verfahrensschritten auch nicht unbedingt abschließend beschrieben und kann mit weiteren, auch nicht genannten Verfahrensschritten, ergänzt werden.

Durch das vorgeschlagene Verfahren kann die Montage des Leiterplattensteckverbinders bzw. der Leiterplattenanordnung insgesamt einfacher und wirtschaftlicher erfolgen.

Merkmale, die im Zusammenhang mit einem der Gegenstände der Erfindung, namentlich gegeben durch den erfindungsgemäßen Leiterplattensteckverbinder, die erfindungsgemäße Leiterplattenanordnung und das erfindungsgemäße Verfahren, beschrieben wurden, sind auch für die anderen Gegenstände der Erfindung vorteilhaft umsetzbar. Ebenso können Vorteile, die im Zusammenhang mit einem der Gegenstände der Erfindung genannt wurden, auch auf die anderen Gegenstände der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

In einer puristischen Ausführungsform der Erfindung kann allerdings auch vorgesehen sein, dass die in der Erfindung mit den Begriffen "umfassend", "aufweisend" oder "mit" eingeführten Merkmale abschließend aufgezählt sind. Dementsprechend kann eine oder können mehrere Aufzählungen von Merkmalen im Rahmen der Erfindung als abgeschlossen betrachtet werden, beispielsweise jeweils für jeden Anspruch betrachtet. Die Erfindung kann beispielsweise ausschließlich aus den in Anspruch 1 genannten Merkmalen bestehen.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Ferner sei betont, dass die vorliegend beschriebenen Werte und Parameter Abweichungen oder Schwankungen von ±10% oder weniger, vorzugsweise ±5% oder weniger, weiter bevorzugt ±1% oder weniger, und ganz besonders bevorzugt ±0,1% oder weniger des jeweils benannten Wertes bzw. Parameters mit einschließen, sofern diese Abweichungen bei der Umsetzung der Erfindung in der Praxis nicht ausgeschlossen sind. Die Angabe von Bereichen durch Anfangs- und Endwerte umfasst auch all diejenigen Werte und Bruchteile, die von dem jeweils benannten Bereich eingeschlossen sind, insbesondere die Anfangs- und Endwerte und einen jeweiligen Mittelwert.

Die Erfindung betrifft außerdem ein Außenleiterverbindungselement für einen Leiterplattensteckverbinder, das zur elektrischen und mechanischen Verbindung mit einer elektrischen Leiterplatte wenigstens einen ersten Kontaktierungsabschnitt aufweist, der für eine Verbindung mit der elektrischen Leiterplatte in einer ersten Schnittstelle des Leiterplattensteckverbinders anordenbar ist, sowie wenigstens einen in lateraler Richtung elastischen, zweiten Kontaktierungsabschnitt zur elektrischen und mechanischen Kontaktierung einer Innenmantelfläche eines elektrisch leitfähigen Außengehäuses des Leiterplattensteckverbinders. Das Außenleiterkontaktelement vermag eine Außenleiteranbindung zwischen der elektrischen Leiterplatte und dem Außengehäuse des Leiterplattensteckverbinders herzustellen. Das Außenleiterverbindungselement ist vorzugsweise an einem zumindest abschnittsweise in dem Außengehäuse aufgenommenen, elektrisch isolierenden Kontaktträger des Leiterplattensteckverbinders befestigbar oder vermag sich zumindest lateral an besagtem Kontaktträger abzustützen. Vorzugsweise ist das Außenleiterkontaktelement ein einstückiges und von dem Außengehäuse unabhängiges Bauteil. Die weiteren Merkmale der abhängigen Ansprüche sowie die in der vorliegenden Beschreibung beschriebenen Merkmale betreffen vorteilhafte Ausführungsformen und Varianten dieses Außenleiterverbindungselements, bei dem es sich vorzugsweise um das vorstehend bereits erwähnte Außenleiterverbindungselement handelt. Die Anmelderin behält sich explizit vor, das in diesem Absatz beschriebene Außenleiterverbindungselement auch separat von dem Leiterplattensteckverbinder bzw. separat von Anspruch 1 zu beanspruchen.

Nachfolgend werden Ausführungsbeispiele der Erfindung anhand der Zeichnungen näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
- Figur 1: einen Leiterplattensteckverbinder gemäß einem ersten Ausführungsbeispiel der Erfindung, in einer perspektivischen Darstellung;
- Figur 2: den Leiterplattensteckverbinder gemäß Figur 1 ohne dessen Außengehäuse, in einer weiteren perspektivischen Darstellung;
- Figur 3: den Leiterplattensteckverbinder gemäß Figur 1, in einer Querschnittsdarstellung;
- Figur 4: eines der Außenleiterverbindungselemente des Leiterplattensteckverbinders gemäß Figur 1 in einer perspektivischen Einzeldarstellung;
- Figur 5: eine Leiterplattenanordnung aus einer elektrischen Leiterplatte und einem Leiterplattensteckverbinder gemäß einem zweiten Ausführungsbeispiel der Erfindung, in einer perspektivischen Darstellung;
- Figur 6: den Leiterplattensteckverbinder der Leiterplattenanordnung der Figur 5 ohne dessen Außengehäuse in einem unmontierten Zustand des Außenleiterverbindungselements, in einer weiteren perspektivischen Darstellung; und
- Figur 7: ein Außenleiterverbindungselement gemäß einem weiteren Ausführungsbeispiel der Erfindung, in einer Einzeldarstellung.

Die Figuren 1 bis 4 zeigen ein erstes Ausführungsbeispiel der Erfindung. Der beispielhaft dargestellte Leiterplattensteckverbinder 1 weist eine erste Schnittstelle 2 zur elektrischen und mechanischen Verbindung mit einer elektrischen Leiterplatte 3 auf (vgl. strichliniert in Figur 3). Zur elektrischen und mechanischen Verbindung mit der elektrischen Leiterplatte 3 sind in der ersten Schnittstelle 2 Kontaktabschnitte 4 verschiedener elektrischer Kontaktelemente 5 sowie die nachfolgend noch erwähnten ersten Kontaktierungsabschnitte 6 der ebenfalls nachfolgend noch erwähnten Außenleiterverbindungselemente 7 angeordnet. Die erste Schnittstelle 2 weist außerdem verschiedene mechanische Verbindungsmittel auf, wie beispielsweise Distanzelemente, Standfüße, mechanische Kodierungsmittel und dergleichen (in den Figuren teilweise erkennbar, jedoch nicht näher bezeichnet).

Bei dem in den Ausführungsbeispielen gezeigten Leiterplattensteckverbinder 1 handelt es sich beispielhaft um einen Rundsteckverbinder, was allerdings nicht einschränkend zu verstehen ist.

Der Leiterplattensteckverbinder 1 kann eine beliebige Anzahl elektrischer Kontaktelemente 5 aufweisen, beispielsweise auch nur genau ein elektrisches Kontaktelement 5. In den Figuren sind rein exemplarisch jeweils mehrpolige Leiterplattensteckverbinder 1 dargestellt.

Die elektrischen Kontaktelemente 5 sind in einem dielektrischen Kontaktträger 8 befestigt und beispielhaft in axialer Richtung x verriegelt bzw. gesichert (vgl. insbesondere Figur 3). Zur Aufnahme der Kontaktelemente 5 weist der Kontaktträger 8 jeweilige Kontaktkammern 9 für die einzelnen Kontaktelemente 5 auf. Auf diese Weise sind die Kontaktelemente 5 voneinander und von dem Außenleiterverbindungselement 7 beabstandet und damit auch elektrisch voneinander isoliert.

Der Kontaktträger 8 ist zumindest abschnittsweise in einem elektrisch leitfähigen Außengehäuse 10 aufgenommen, das in den Ausführungsbeispielen hülsenförmig bzw. hohlzylindrisch ausgebildet ist. Das Außengehäuse 10 kann insbesondere außenmantelseitig mechanische Verbindungsschnittstellen 11 aufweisen, wie beispielsweise die in den Figuren dargestellte metrische Schraubverbindung (insbesondere ein Außengewinde auf der Außenmantelfläche des Außengehäuses und eine darauf aufschraubbare Schraubenmutter).

Zwischen dem Kontaktträger 8 und dem Außengehäuse 10 können optionale Dichtelemente vorgesehen sein (vgl. z. B. die in Figur 3 dargestellten Dichtringe 12).

Der Leiterplattensteckverbinder 1 weist eine von der ersten Schnittstelle 2 verschiedene, zweite Schnittstelle 13 zur elektrischen und mechanischen Verbindung mit einem korrespondierenden Gegensteckverbinder auf (nicht dargestellt). Alternativ zu der angedeuteten zweiten Schnittstelle 13 in Form einer Steckschnittstelle zur Verbindung mit einem Gegensteckverbinder kann die zweite Schnittstelle 13 auch zur Verbindung mit einer weiteren elektrischen Leiterplatte, einer sonstigen elektrischen Baugruppe oder für eine unmittelbare Verbindung mit einem elektrischen Kabel ausgebildet sein (die Kontaktelemente 5 können dann beispielsweise unmittelbar mit den elektrischen Innenleitern des elektrischen Kabels verbunden sein, beispielsweise vercrimpt, verlötet oder verschweißt sein).

An dieser Stelle sei nochmals betont, dass es auf den tatsächlichen Steckverbindertyp und damit insbesondere auf die Gestaltung der ersten Schnittstelle 2 und der zweiten Schnittstelle 13 sowie die geometrischen Einzelheiten des Leiterplattensteckverbinders 1 im Rahmen der Erfindung nicht unbedingt ankommt. Dementsprechend ist die in den Figuren dargestellte Bauform lediglich beispielhaft zu verstehen.

Der Leiterplattensteckverbinder 1 weist das vorstehend bereits erwähnte Außenleiterverbindungselement 7 auf, das eine elektrische Außenleiterübergabe zwischen der elektrischen Leiterplatte 3 und dem Außengehäuse 10 des Leiterplattensteckverbinders 1 ermöglicht. Bei dem Außenleiterverbindungselement 7 handelt es sich in den Ausführungsbeispielen um ein einstückiges Bauteil, beispielsweise um ein Stanz-Biegeteil.

Das Außenleiterverbindungselement 7 weist zur elektrischen und mechanischen Verbindung mit der elektrischen Leiterplatte 3 wenigstens einen in der ersten Schnittstelle 2 des Leiterplattensteckverbinders 1 angeordneten ersten Kontaktierungsabschnitt 6 auf. Besagter erster Kontaktierungsabschnitt 6 ist vorzugsweise an einem ersten Endabschnitt des Außenleiterverbindungselements 7 angeordnet. Beispielhaft ist der erste Kontaktierungsabschnitt 6 in den Ausführungsbeispielen als Kontaktstift ausgebildet, der sich beispielweise für eine Press- und/oder Lötverbindung mit der elektrischen Leiterplatte 3 eignen kann.

Das Außenleiterverbindungselement 7 weist außerdem wenigstens einen in lateraler Richtung y (vgl. Figur 3) bzw. in radialer Richtung elastischen, zweiten Kontaktierungsabschnitt 14 zur elektrischen und mechanischen Kontaktierung einer Innenmantelfläche 15 des Außengehäuses 10 auf (vgl. Figur 3). Der zweite Kontaktierungsabschnitt 14 des Außenleiterverbindungselements 7 ist dabei vorzugsweise auf einer in lateraler Richtung y elastischen Federlasche 16 ausgebildet, die einen Punkt- oder Linienkontakt mit der Innenmantelfläche 15 des Außengehäuses 10 herzustellen vermag. In einer vorteilhaften Ausgestaltung kann ein freies Ende 17 der Federlasche 16 von der Innenmantelfläche 15 des Außengehäuses 10 wegweisend umgebogen sein, so dass die Federlasche 16 die Innenmantelfläche 15 des Außengehäuses 10 im montierten Zustand nicht mit dem freien Ende 17, sondern mit einem von dem freien Ende 17 beabstandeten Kontaktbereich 18 kontaktiert (vgl. insbesondere Zusammenschau der Figuren 3 und 4). Die Montage des Außengehäuses 10 auf dem mit den Außenleiterverbindungselementen 7 bestückten Kontaktträger 8 kann dadurch besonders schonend und einfach erfolgen.

Es können grundsätzlich mehrere Außenleiterverbindungselemente 7 entlang des Umfangs des Kontaktträgers 8 verteilt angeordnet sein, vorzugsweise entlang des Umfangs äquidistant verteilt sein. In dem Ausführungsbeispiel der Figuren 1 bis 4 sind beispielhaft zwei Außenleiterverbindungselemente 7 an gegenüberliegenden Seiten des Leiterplattensteckverbinders 1 vorgesehen, was allerdings lediglich beispielhaft zu verstehen ist. Grundsätzlich kann auch bereits ein einziges Außenleiterverbindungselement 7 ausreichend sein oder es können gegebenenfalls auch mehr als zwei Außenleiterverbindungselemente 7 vorgesehen sein.

Es hat sich als vorteilhaft herausgestellt, wenn das wenigstens eine Außenleiterverbindungselement 7 zumindest abschnittsweise in einer Ausnehmung 19 des Kontaktträgers 8 aufgenommen ist. In den Ausführungsbeispielen ist das Außenleiterverbindungselement 7 in einer seitlich zugänglichen Befestigungsnut 19 innerhalb der Außenmantelfläche 20 des Kontaktträgers 8 aufgenommen. Auf diese Weise kann das Außenleiterverbindungselement 7 besonders einfach von der Seite für die Kontaktierung des Außengehäuses 10 zugänglich sein.

Für eine verliersichere Befestigung, insbesondere in axialer Richtung x, können das wenigstens eine Außenleiterverbindungselement 7 und der Kontaktträger 8 eine oder mehrere Rastverbindungen zur gegenseitigen Verrastung ausbilden. Entsprechende Rastelemente 21 des Außenleiterverbindungselements 7 sind beispielsweise in Figur 4 gut erkennbar. Auch eine laterale Sicherung des Außenleiterverbindungselements 7 an dem Kontaktträger 8 kann vorgesehen sein, beispielsweise wenn die Ausnehmung 19 in dem Kontaktträger 8 zur Aufnahme des Au-ßenleiterverbindungselements 7 T-Nut-förmig ausgebildet ist, wie in Figur 2 gut erkennbar. Insbesondere eine laterale Sicherung des Außenleiterverbindungselements 7 kann gegebenenfalls aber auch entfallen, da dieses zumindest im montierten Zustand des Außengehäuses 10 grundsätzlich auch bereits durch das Außengehäuse 10 selbst entsprechend lateral gesichert sein kann.

Ein weiteres Ausführungsbeispiel der Erfindung soll anhand der Figuren 5 und 6 verdeutlicht werden. Das zweite Ausführungsbeispiel ähnelt grundsätzlich dem ersten Ausführungsbeispiel, weshalb nachfolgend im Wesentlichen auf die Unterschiede eingegangen werden soll.

Figur 5 zeigt eine Leiterplattenanordnung 22 aus einer elektrischen Leiterplatte 3 und einem Leiterplattensteckverbinder 1, der ein Außenleiterverbindungselement 7 gemäß einer weiteren Variante der Erfindung aufweist. Der Leiterplattensteckverbinder 1 der Figur 5 ist in Figur 6 zur besseren Veranschaulichung ohne das Außengehäuse 10 und in einem unmontierten Zustand des Außenleiterverbindungselements 7 dargestellt.

Das in den Figuren 5 und 6 dargestellte Außenleiterverbindungselement 7 weist eine von dem ersten Kontaktierungsabschnitt 6 und dem zweiten Kontaktierungsabschnitt 14 beabstandete Befestigungsklemme 23 auf, mit der das Außenleiterverbindungselement 7 an dem Kontaktträger 8 kraftschlüssig befestigbar ist. Die Befestigungsklemme 23 ist dabei zwischen dem ersten Kontaktierungsabschnitt 6 und dem zweiten Kontaktierungsabschnitt 14 angeordnet und weist mehrere Befestigungsfinger 24 für die kraftschlüssige Befestigung auf. Zwischen jeweils zwei der Befestigungsfinger 24 verläuft ein Kontaktstift 25, der den ersten Kontaktierungsabschnitt 6 des Außenleiterverbindungselements 7 ausbildet (im Grunde handelt es sich dabei um einen nicht für die kraftschlüssige Befestigung umgeformten, weiteren Befestigungsfinger).

Die Befestigungsklemme 23 vermag eine laterale Erhebung 26 des Kontaktträgers 8 (im Ausführungsbeispiel einen Befestigungsflansch 26) seitlich kraftschlüssig zu umklammern. Der Befestigungsflansch 26 weist für eine verbesserte Befestigung eine Vertiefung 27 für die Befestigungsklemme 23 auf (vgl. Figur 6). Optional kann auch bei Verwendung eines eine Befestigungsklemme 23 aufweisenden Außenleiterverbindungselements 7 eine zusätzliche Rastverbindung zur Verrastung an dem Kontaktträger 8 vorgesehen sein (nicht dargestellt).

Anhand des Ausführungsbeispiels der Figuren 5 und 6 soll außerdem verdeutlicht werden, dass das Außenleiterverbindungselement 7 gegebenenfalls auch mehrere zweite Kontaktierungsabschnitte 14 zur Kontaktierung der Innenmantelfläche 15 des Außengehäuses 10 aufweisen kann. Im Ausführungsbeispiel sind zwei Federlaschen 16 vorgesehen, die wiederum in entsprechenden länglichen Ausnehmungen 19 bzw. Befestigungsnuten 19 in der Außenmantelfläche 20 des Kontaktträgers 8 aufgenommen sind.

Ein eine Befestigungsklemme 23 aufweisendes Außenleiterverbindungselement 7 kann grundsätzlich in dem zweiten Kontaktierungsabschnitt 14 aber auch ähnlich ausgebildet sein wie das in dem ersten Ausführungsbeispiel vorgeschlagene Außenleiterverbindungselement 7, was anhand des in Figur 7 dargestellten Ausführungsbeispiels verdeutlicht werden soll.

An dieser Stelle sei außerdem noch erwähnt, dass bei der Verwendung einer Befestigungsklemme 23 nicht unbedingt vorgesehen sein muss, dass diese eine laterale Erhebung 26 des Kontaktträgers 8 umklammert. Grundsätzlich kann auch eine inverse Anordnung vorgesehen sein, bei der die Befestigungsklemme 23 kraftschlüssig in eine Ausnehmung des Kontaktträgers 8 eingebracht ist, vorzugsweise in eine seitlich zugängliche Befestigungsnut innerhalb der Außenmantelfläche 20 des Kontaktträgers 8. Die Befestigungsklemme 23 vermag sich dann innerhalb der Ausnehmung aufzuspreizen und an gegenüberliegenden Seitenwänden der Ausnehmung abzustützen (in den Figuren nicht dargestellt).

## Patentansprüche

1. Leiterplattensteckverbinder (1) mit einer ersten Schnittstelle (2) zur elektrischen und mechanischen Verbindung mit einer elektrischen Leiterplatte (3), aufweisend ein elektrisch leitfähiges Außengehäuse (10), einen zumindest abschnittsweise in dem Außengehäuse (10) aufgenommenen, elektrisch isolierenden Kontaktträger (8) für wenigstens ein elektrisches Kontaktelement (5) und wenigstens ein an dem Kontaktträger (8) befestigtes Außenleiterverbindungselement (7),
**dadurch gekennzeichnet, dass**
das Außenleiterverbindungselement (7) zur elektrischen und mechanischen Verbindung mit der elektrischen Leiterplatte (3) wenigstens einen in der ersten Schnittstelle (2) angeordneten, ersten Kontaktierungsabschnitt (6) aufweist, sowie wenigstens einen in lateraler Richtung (y) elastischen, zweiten Kontaktierungsabschnitt (14) zur elektrischen und mechanischen Kontaktierung einer Innenmantelfläche (15) des Außengehäuses (10).

2. Leiterplattensteckverbinder (1) nach Anspruch 1,
**dadurch gekennzeichnet, dass**
das wenigstens eine Außenleiterverbindungselement (7) zumindest abschnittsweise in einer Ausnehmung (19) des Kontaktträgers (8) aufgenommen ist, vorzugsweise in einer seitlich zugänglichen Befestigungsnut (19) innerhalb einer Außenmantelfläche (20) des Kontaktträgers (8).

3. Leiterplattensteckverbinder (1) nach Anspruch 1 oder 2,
**dadurch gekennzeichnet, dass**
das wenigstens eine Außenleiterverbindungselement (7) zumindest eine von dem ersten Kontaktierungsabschnitt (6) und dem zweiten Kontaktierungsabschnitt (14) beabstandete Befestigungsklemme (23) aufweist, mit denen das Außenleiterverbindungselement (7) an dem Kontaktträger (8) kraftschlüssig befestigt ist, wobei die zumindest eine Befestigungsklemme (23) vorzugsweise zwischen dem ersten Kontaktierungsabschnitt (6) und dem zweiten Kontaktierungsabschnitt (14) angeordnet ist.

4. Leiterplattensteckverbinder (1) nach Anspruch 3,
**dadurch gekennzeichnet, dass**
die zumindest eine Befestigungsklemme (23)
a) eine laterale Erhebung (26) des Kontaktträgers (8) seitlich kraftschlüssig umklammert, vorzugsweise einen Befestigungsflansch (26), einen Befestigungssteg oder eine Befestigungsrippe; oder
b) in eine Ausnehmung des Kontaktträgers (8) kraftschlüssig eingebracht ist, vorzugsweise in eine seitlich zugängliche Befestigungsnut innerhalb einer Außenmantelfläche (20) des Kontaktträgers (8).

5. Leiterplattensteckverbinder (1) nach einem der Ansprüche 1 bis 4,
**dadurch gekennzeichnet, dass**
das wenigstens eine Außenleiterverbindungselement (7) und der Kontaktträger (8) eine oder mehrere Rastverbindungen zur gegenseitigen Verrastung ausbilden.

6. Leiterplattensteckverbinder (1) nach einem der Ansprüche 1 bis 5,
**dadurch gekennzeichnet, dass**
der erste Kontaktierungsabschnitt (6) des Außenleiterverbindungselements (7) als ein Kontaktstift (25) ausgebildet ist, vorzugsweise als ein Kontaktstift (25) für eine Press- und/oder Lötverbindung mit der elektrischen Leiterplatte (3).

7. Leiterplattensteckverbinder (1) nach einem der Ansprüche 1 bis 6,
**dadurch gekennzeichnet, dass**
der zweite Kontaktierungsabschnitt (14) des Außenleiterverbindungselements (7) als eine in lateraler Richtung (y) elastische Federlasche (16) ausgebildet ist, die vorzugsweise einen Punktkontakt oder einen Linienkontakt mit der Innenmantelfläche (15) des Außengehäuses (10) herstellt.

8. Leiterplattensteckverbinder (1) nach Anspruch 7,
**dadurch gekennzeichnet, dass**
ein freies Ende (17) der Federlasche (16) von der Innenmantelfläche (15) des Außengehäuses (10) wegweisend umgebogen ist, so dass die Federlasche (16) die Innenmantelfläche (15) des Außengehäuses (10) im montierten Zustand nicht mit dem freien Ende (17), sondern mit einem von dem freien Ende (17) beabstandeten Kontaktbereich (18) kontaktiert.

9. Leiterplattensteckverbinder (1) nach einem der Ansprüche 1 bis 8,
**dadurch gekennzeichnet, dass**
das Außenleiterverbindungselement (7) ein einstückiges Bauteil ist, vorzugsweise ein Stanz-Biegeteil.

10. Leiterplattensteckverbinder (1) nach einem der Ansprüche 1 bis 9,
**dadurch gekennzeichnet, dass**
mehrere der Außenleiterverbindungselemente (7) entlang des Umfangs des Kontaktträgers (8) verteilt angeordnet sind, vorzugsweise entlang des Umfangs äquidistant verteilt.

11. Leiterplattensteckverbinder (1) nach einem der Ansprüche 1 bis 10,
**dadurch gekennzeichnet, dass**
das Außenleiterverbindungselement (7) entlang des Umfangs des Kontaktträgers (8) zumindest teilweise umlaufend angeordnet ist, vorzugsweise um mehr als 180° des Umfangs des Kontaktträgers (8).

12. Leiterplattensteckverbinder (1) nach einem der Ansprüche 1 bis 11,
**dadurch gekennzeichnet, dass**
wenigstens ein elektrisches Kontaktelement (5) in dem Kontaktträger (8) befestigt und von dem wenigstens einen Außenleiterverbindungselement (7) beabstandet ist, wobei das wenigstens eine elektrische Kontaktelement (5) vorzugsweise in axialer Richtung (x) in dem Kontaktelement (5) verriegelt ist.

13. Leiterplattensteckverbinder (1) nach einem der Ansprüche 1 bis 12,
**gekennzeichnet durch**
eine von der ersten Schnittstelle (2) verschiedene, zweite Schnittstelle (13) zur elektrischen und mechanischen Verbindung mit einem korrespondierenden Gegensteckverbinder, mit einer weiteren elektrischen Leiterplatte oder mit einem elektrischen Kabel.

14. Leiterplattenanordnung (22), aufweisend eine elektrische Leiterplatte (3) und einen Leiterplattensteckverbinder (1) gemäß einem der Ansprüche 1 bis 13, dessen erste Schnittstelle (2) mechanisch und elektrisch mit der elektrischen Leiterplatte (3) verbunden ist.

15. Verfahren zur Montage eines zur elektrischen und mechanischen Verbindung mit einer elektrischen Leiterplatte (3) ausgebildeten Leiterplattensteckverbinders (1), aufweisend zumindest die folgenden Verfahrensschritte:
- Bereitstellen eines elektrisch isolierenden Kontaktträgers (8) zur Aufnahme wenigstens eines elektrischen Kontaktelements (5);
- Bereitstellen wenigstens eines Außenleiterverbindungselements (7), das zur elektrischen und mechanischen Verbindung mit der elektrischen Leiterplatte (3) wenigstens einen ersten Kontaktierungsabschnitt (6) aufweist, und Befestigen des Außenleiterverbindungselements (7) an dem Kontaktträger (8);
- Bereitstellen eines Außengehäuses (10) und Montieren des Außengehäuses (10) auf dem Kontaktträger (8), so dass wenigstens ein in lateraler Richtung (y) elastischer zweiter Kontaktierungsabschnitt (14) des Außenleiterverbindungselements (7) eine Innenmantelfläche (15) des Außengehäuses (10) elektrisch und mechanisch kontaktiert.
